# EUROPÄISCHE PATENTSCHRIFT

(11) **EP 2 616 609 B1**
(45) Veröffentlichungstag und Bekanntmachung des Hinweises auf die Patenterteilung: **25.03.2015**
(21) Anmeldenummer: 11773209.9
(22) Anmeldetag: 15.09.2011
(51) Int. Cl.: E04F 11/038, E04F 11/18, E04F 11/104

(54) **Treppe aus einzelnen Stufenelementen**
Staircase of individual step elements
Escalier constitué d'éléments de marche individuels

(30) Priorität: 16.09.2010 AT 15482010
(43) Veröffentlichungstag der Anmeldung: 24.07.2013
(73) Patentinhaber: Schiefer, Thomas, 2663 Rohr im Gebirge (AT)
(72) Erfinder: Schiefer, Thomas, 2663 Rohr im Gebirge (AT)
(74) Vertreter: KLIMENT & HENHAPEL
(86) Internationale Anmeldenummer: PCT/EP2011/065973
(87) Internationale Veröffentlichungsnummer: WO 2012/035085

(56) Entgegenhaltungen:
- DE-B1- 1 659 432
- DE-C- 103 607
- DE-C- 801 232
- GB-A- 517 811

## Beschreibung

Die Erfindung betrifft eine Treppe mit mehreren Stufen, wobei die Stufen jeweils einen Horizontalabschnitt als Trittfläche mit zwei quer zur Treppenlaufrichtung orientierten Längsseiten aufweisen, gemäß dem Oberbegriff von Anspruch 1.

Treppen sind in vielfältigen Ausführungen bekannt, wobei sie in statischer Hinsicht dazu dienen, im Wesentlichen Vertikallasten abzuführen. Hierbei treten neben dem Eigengewicht der Treppe auch die Vertikallasten der Benützer auf. Die Treppenstufen tragen dabei etwa die Lasten als einfacher oder eingespannter Balken quer zur Treppenlaufrichtung ab. Die Lagerung bzw. Einspannung der einzelnen Stufen kann in Treppenhauswänden, Längsträgern oder einer Spindel erfolgen, die für den weiteren Lastabtrag sorgen. Die Treppenträger sind bei Stahl- oder Holztreppen zumeist als seitliche Wangenträger oder unten liegende Holmträger, bei Stahlbetontreppen auch als massive Laufbalken ausgeführt. Die Treppenträger bestimmen die Steigung und können im Grundriss auch gekrümmt sein, wobei sie die Lasten in Treppenlaufrichtung nach oben und/oder unten abtragen.

Weitere Ausführungen von Treppen sind aus der DE 1 659 432, der DE 103 607, der GB 517 811 sowie der DE 801 232 C bekannt, wobei die letztgenannte DE 801 232 C als nächstkommender Stand der Technik erachtet wird.

Des Weiteren sind Hängetreppen bekannt, bei denen Trägerseile als Treppenträger vorgesehen sind, an denen die Stufen aufgehängt oder aufgelegt sind. Treppen dieser Art sind zumeist leicht und schnell anzufertigen, sie weisen in der Regel aber auch nur geringe Stabilität auf, da sie zu Schwingungen in vertikaler und seitlicher Richtung neigen.

Andererseits üben Hängetreppen aufgrund ihrer einfachen Konstruktion und leichten Bauweise auch architektonischen Reiz aus. Es ist daher das Ziel der Erfindung, eine rasch und einfach montierbare Treppe bereit zu stellen, die einerseits auch für eine Lagerung mithilfe von Trägerseilen geeignet ist, um optisch ansprechende Umsetzungen zu erlauben, aber andererseits auch über gute Stabilität verfügt.

Diese Ziele werden durch die Merkmale von Anspruch 1 erreicht. Anspruch 1 bezieht sich auf eine Treppe mit mehreren Stufen, wobei die Stufen jeweils einen Horizontalabschnitt als Trittfläche mit zwei quer zur Treppenlaufrichtung orientierten Längsseiten aufweisen. Des Weiteren ist hierbei vorgesehen, dass die Stufen jeweils als einzelne Stufenelemente ausgeführt sind, deren Horizontalabschnitt auf einer Längsseite in einen abwärts geneigten Auflageabschnitt übergeht, der außerhalb der vertikalen Projektion des Horizontalabschnittes liegt, und auf der gegenüberliegenden Längsseite in einen abwärts verlaufenden Stützabschnitt übergeht, der innerhalb der vertikalen Projektion des Horizontalabschnittes liegt, wobei sich der Stützabschnitt eines Stufenelements auf dem Auflageabschnitt des treppabwärts jeweils nächstliegenden Stufenelements abstützt.

Durch die Ausführung in Form einzelner Stufenelemente mit jeweiligem Auflage- und Stützabschnitt liegt somit jedes Stufenelement auf dem treppabwärts gelegenen Stufenelement auf, sodass ein Großteil der Vertikallasten von einem Stufenelement zum nächsten Stufenelement abgeführt wird. Es kann auf diese Weise ein statisches Gesamtsystem verwirklicht werden, für das auch Trägerseile als Treppenträger verwendet werden können, wie noch ausführlicher erläutert werden wird.

Falls der Auflageabschnitt und der Stützabschnitt jeweils mit identischer Krümmung ausgeführt werden können, wäre eine direkte Befestigung eines Stützabschnitts am Auflageabschnitt des treppabwärts jeweils nächstliegenden Stufenelements denkbar. Um diesbezüglich größere gestalterische und statische Freiheiten zu besitzen, wird jedoch vorgeschlagen, dass zwischen dem Stützabschnitt eines Stufenelements und dem Auflageabschnitt des treppabwärts jeweils nächstliegenden. Stufenelements keilförmige Verbindungselemente angeordnet sind. Diese keilförmigen Verbindungselemente können leistenförmig ausgeführt sein, die sich über den Großteil der Längsseiten der Stufenelemente erstrecken, oder es sind zwei oder mehrere Einzelelemente vorgesehen, die entlang einer Längsseite verteilt angeordnet sind. Zwei aufeinanderfolgende Stufenelemente können dabei an den zwischen ihnen liegenden Verbindungselementen befestigt, etwa miteinander verschraubt, sein. Es wäre aber auch denkbar, dass der Stütz- und Auflageabschnitt auf entsprechenden Halteschultern der Verbindungselemente ruhen, wie ebenfalls noch ausführlicher dargestellt wird.

Wie bereits erwähnt wurde, sind erfindungsgemäß Trägerseile für die Stufenelemente vorgesehen, die unterhalb der Treppe gespannt sind. Falls die Trägerseile oberhalb der Treppe angeordnet wären, um die Treppe an ihnen aufzuhängen, würde sich die Treppe wesentlich instabiler verhalten.

Erfindungsgemäß wird des Weiteren vorgeschlagen, dass starre Träger zwischen den Stufenelementen und den Trägerseilen vorgesehen sind, über die sich die Stufenelemente auf den Trägerseilen abstützen. Unter Vertikalbelastung stehende Trägerseile weisen nämlich stets einen Durchhang auf, den die Treppe selbst nicht aufweisen soll. Daher werden starre Träger zwischen den Stufenelementen und den Trägerseilen vorgeschlagen, über die der Durchhang mithilfe unterschiedlicher Längen der Träger jeweils ausgeglichen werden kann, sodass die Treppe selbst eine konstante Steigung aufweist.

Die Träger können dabei etwa als stab- oder hülsenförmige Träger ausgeführt sein, die sich einerseits an den Trägerseilen abstützen, und andererseits an den Stufenelementen befestigt sind. Die Befestigung der stab- oder hülsenförmigen Träger an den Stufenelementen kann in diesem Fall mithilfe der keilförmigen Verbindungselemente erfolgen.

Vorzugsweise wird des Weiteren vorgeschlagen, dass die staboder hülsenförmigen Träger zumindest teilweise Verlängerungen oberhalb der Treppe aufweisen, an denen zumindest ein Handlauf befestigt ist. Um die Stabilität der Treppe und des Handlaufes zu erhöhen, können Stabilisierungsseile oberhalb der Treppe gespannt sein, an denen die Verlängerungen befestigt sind.

Die Erfindung wird im Folgenden anhand von Ausführungsbeispielen mithilfe der beiliegenden Figuren näher erläutert. Es zeigen hierbei die
Fig. 1 eine schematische Ansicht einer Ausführungsform einer erfindungsgemäßen Treppe,
Fig. 2 einen möglichen Aufbau zweier aufeinander folgender Stufenelemente und der zwischen ihnen angeordneten Verbindungselemente,
Fig. 3 eine Detaildarstellung für zwei aufeinander folgende Stufenelemente in Gebrauchslage,
Fig. 4 eine weitere Ausführungsform eines möglichen Aufbaus zweier aufeinander folgender Stufenelemente und der zwischen ihnen angeordneten Verbindungselemente,
Fig. 5 eine weitere Ausführungsform einer erfindungsgemäßen Treppe, bei der zusätzliche, starre Verstrebungen für den Handlauf vorgesehen sind, die einerseits an den keilförmigen Verbindungselementen befestigt sind, und andererseits am Handlauf,
Fig. 6 eine nicht erfindungsgemäße Treppe, bei der zusätzliche, starre Verstrebungen für den Handlauf vorgesehen sind, wobei keine Trägerseile erforderlich sind,
Fig. 7 eine nicht erfindungsgemäße Treppe, bei der zusätzliche, starre Verstrebungen für den Handlauf vorgesehen sind, die die einzelnen Stufenelemente queren, wobei wiederum keine Trägerseile erforderlich sind, und die
Fig. 8 eine weitere Ausführungsform einer erfindungsgemäßen Treppe ohne Geländer oder Handlauf.

In der Fig. 1 ist eine schematische Ansicht einer Ausführungsform einer erfindungsgemäßen Treppe mit einzelnen Stufenelementen Eᵢ dargestellt, wobei sich die Treppe zwischen einem unteren Auflager 1 und einem oberen Auflager 2 erstreckt. Der Index i nummeriert dabei die einzelnen Stufenelemente Eᵢ beginnend mit einem ersten Stufenelement E₁ bis zum N-ten Stufenelement E_{N} durch, sodass i die Werte 1, 2, 3 usw. bis zur natürlichen Zahl N annimmt. Unterhalb der Treppe sind zwei Trägerseile 3 gespannt, auf denen sich die Treppe über starre Träger Tᵢ abstützt. Die Träger Tᵢ sind dabei etwa stab- oder hülsenförmig ausgeführt und weisen Verlängerungen Vᵢ oberhalb der Treppe auf, an denen zumindest ein Handlauf 4 befestigt ist. Um die Stabilität der Treppe und des Handlaufes 4 zu erhöhen, können Stabilisierungsseile 5 oberhalb der Treppe gespannt sein, an denen die Verlängerungen Vᵢ befestigt sind. Die Trägerseile 3, sowie die Stabilisierungsseile 5 sind dabei zwischen dem unteren Auflager 1 und dem oberen Auflager 2 gespannt.

Wie noch näher ausgeführt werden wird, weist jedes Stufenelement Eᵢ einen Horizontalabschnitt Hᵢ als Trittfläche, einen Stützabschnitt Sᵢ, sowie einen Auflageabschnitt Aᵢ auf. Der Fig. 1 kann zunächst entnommen werden, dass zwischen dem Stützabschnitt Sᵢ eines Stufenelements Eᵢ und dem Auflageabschnitt Aᵢ₋₁ des treppabwärts jeweils nächstliegenden Stufenelements Eᵢ₋₁ keilförmige Verbindungselemente Kᵢ angeordnet sind. Im gezeigten Ausführungsbeispiel erfolgt die Befestigung der stab- oder hülsenförmigen Träger Tᵢ an den Stufenelementen Eᵢ mithilfe der keilförmigen Verbindungselemente Kᵢ.

Die Verbindung aufeinander folgender Stufenelemente Eᵢ und Eᵢ₊₁, sowie deren Verbindung mit den Trägern Tᵢ wird anhand der Fig. 2 bis 4 erläutert. Zunächst sind deutlich der Horizontalabschnitt Hᵢ, der Stützabschnitt Sᵢ, sowie der Auflageabschnitt Aᵢ zweier aufeinanderfolgender Stufenelemente Eᵢ ersichtlich. Der Horizontalabschnitt Hᵢ geht auf einer Längsseite in einen abwärts geneigten Auflageabschnitt Aᵢ über, der außerhalb der vertikalen Projektion des Horizontalabschnittes Hᵢ liegt. Auf der gegenüberliegenden Längsseite geht der Horizontalabschnitt Hᵢ in einen abwärts verlaufenden Stützabschnitt Sᵢ über, der innerhalb der vertikalen Projektion des Horizontalabschnittes Hᵢ liegt, wobei sich der Stützabschnitt Sᵢ₊₁ eines Stufenelements Eᵢ₊₁ auf dem Auflageabschnitt Aᵢ des treppabwärts jeweils nächstliegenden Stufenelements Eᵢ abstützt.

Zwischen dem Stützabschnitt Sᵢ₊₁ eines Stufenelements Eᵢ₊₁ und dem Auflageabschnitt Aᵢ des treppabwärts jeweils nächstliegenden Stufenelements Eᵢ sind keilförmige Verbindungselemente Kᵢ angeordnet, die im gezeigten Ausführungsbeispiel einerseits der Verbindung zweier aufeinander folgender Stufenelemente Eᵢ dienen, und andererseits auch als Halterung für die stab- oder hülsenförmigen Träger Tᵢ bzw. deren Verlängerungen Vᵢ. Hierfür weisen sie eine erste Bohrung 6 für ein erstes Befestigungselement 7, etwa eine Schraube, auf, sowie eine zweite Bohrung 8 für ein zweites Befestigungselement 9, etwa ebenfalls eine Schraube. Die keilförmigen Verbindungselemente Kᵢ weisen des Weiteren einen Durchbruch 10 auf, durch den der stab- oder hülsenförmigen Träger Tᵢ bzw. dessen Verlängerung Vᵢ geführt werden können. Zur besseren Befestigung des Verbindungselements Kᵢ ist ein Gegenstück Gᵢ vorgesehen, das über eine Aufnahme 11 für das zweite Befestigungselement 9, und über eine Fixierleiste 12 verfügt. Die Aufnahme 11 durchstößt in Gebrauchslage ein erstes Langloch 13 im Auflageabschnitt Aᵢ, wobei die Fixierleiste 12 in das erste Langloch 13 eingreift und die Ausrichtung des Gegenstücks Gᵢ festlegt. Hierfür sind Fixierelemente 15 vorgesehen, die zur Justierung der Fixierleiste 12, und somit des Gegenstücks Gᵢ, relativ zum Langloch 13 dienen, und eine geringfügige Veränderung der Stufenhöhe ermöglichen. Werden die Fixierelemente 15 etwa am unteren Ende des Langlochs 13 eingesetzt, verringert sich die Stufenhöhe. Aufgrund der Neigung des Auflageabschnittes Aᵢ wird dadurch auch die Stufenbreite geringfügig vergrößert, sodass das optimale Steigungsverhältnis, das etwa gemäß Ö-Norm zu 2h+b=63 cm vorgegeben ist, erhalten bleibt. Im Auflageabschnitt Aᵢ ist ferner ein zweites Langloch 14 vorgesehen, das in Gebrauchslage vom Träger Tᵢ bzw. dessen Verlängerung Vᵢ durchstoßen wird. Des Weiteren weist das Gegenstück Gᵢ eine Bohrung für das erste Befestigungselement 7 auf.

Im Stützabschnitt Sᵢ ist jeweils eine Durchgangsbohrung 16 vorgesehen, in die eine mit Innengewinde für das erste Befestigungselement 7 versehene Hülse 17 eingesteckt werden kann. Des Weiteren sind Sackbohrungen 18 für Fixierstifte 19 des keilförmigen Verbindungselementes Kᵢ vorgesehen.

Die Fig. 3 zeigt eine Detaildarstellung für zwei aufeinander folgende Stufenelemente Eᵢ in Gebrauchslage. Das Gegenstück Gᵢ ist dabei mit dem keilförmigen Verbindungselement Vᵢ einerseits über die, in die Durchgangsbohrung 16 und das Verbindungselement Vᵢ eingesteckte Hülse 17 und dem ersten Befestigungselement 7 fest verschraubt, und andererseits über das zweite Befestigungselement 9, das in die Aufnahme 11 des Gegenstücks Gᵢ eingeschraubt wird. Die Aufnahme 11 quert dabei das erste Langloch 13, und dringt in die zweite Bohrung 8 ein. Der im gezeigten Ausführungsbeispiel stabförmig ausgeführte Träger Tᵢ wird von unten in eine entsprechende Bohrung des Gegenstücks Gᵢ eingesteckt, wobei er das zweite Langloch 14, sowie den Durchbruch 10 quert. Innerhalb des zweiten Langlochs 14 wird dabei der Träger Tᵢ von zwei Fixierelementen 15 aufgenommen. Auf den Träger Tᵢ kann in weiterer Folge von oben eine hülsenförmige Verlängerung Vᵢ aufgesteckt werden. Die Verlängerung Vᵢ weist etwa eine Radialbohrung auf, durch die das Stabilisierungsseil 5 geführt werden kann. Der stabförmige Träger Tᵢ weist an seinem freien, unteren Ende einen Radialschlitz 20 auf, in dem das Trägerseil 3 befestigt werden kann, etwa über eine Feststellschraube 21.

Die Fig. 4 zeigt eine weitere Ausführungsform eines möglichen Aufbaus zweier aufeinander folgender Stufenelemente Eᵢ und der zwischen ihnen angeordneten Verbindungselemente Kᵢ. Es wäre nämlich auch denkbar, dass der Stützabschnitt Sᵢ, sowie der Auflageabschnitt Aᵢ jeweils auf entsprechenden Halteschultern 22 der Verbindungselemente Kᵢ ruhen. Der Auflageabschnitt Aᵢ ist wiederum über ein erstes Befestigungselement 7 mit dem Verbindungselement Kᵢ verschraubt, wobei ein Einlageplättchen Pi vorgesehen sein kann. Der Stützabschnitt Sᵢ₊₁ ist über ein zweites Befestigungselement 9 mit dem Verbindungselement Kᵢ verschraubt. Der stabförmige Träger Tᵢ ist in diesem Ausführungsbeispiel am Verbindungselement Kᵢ angeformt, oder von unten eingesteckt. Es ist unmittelbar ersichtlich, dass bei einer solchen Ausführungsform der Stützabschnitt Sᵢ und der Auflageabschnitt Aᵢ steiler verlaufen müssen, um Vertikallasten gut über die Halteschultern 22 abführen zu können. Dadurch werden die Verbindungselemente Kᵢ deutlich sichtbar, sodass etwa eine Abdeckleiste 23 vorgesehen sein kann.

Bei beiden Ausführungsvarianten liegt somit jedes Stufenelement Eᵢ auf dem treppabwärts gelegenen Stufenelement Eᵢ₋₁ auf, sodass ein Großteil der Vertikallasten von einem Stufenelement Eᵢ zum nächsten Stufenelement Eᵢ abgeführt wird. Die Treppe stützt sich über die starren Träger Ti auf den Trägerseilen 3 ab, wobei die Verspannung über die Stabilisierungsseile 5 für zusätzliche Stabilität sorgt.

Die Fig. 5 zeigt eine zu Fig. 1 vergleichbare Ausführungsform einer erfindungsgemäßen Treppe, bei der jedoch zusätzliche, starre Verstrebungen in Form von Querstäben Qᵢ für den Handlauf 4 vorgesehen sind, die einerseits an den keilförmigen Verbindungselementen Kᵢ befestigt sind, und andererseits am Handlauf 4. Die Querstäbe Qᵢ leiten einen Teil der Belastung auf einen oberen Geländeträger 24 ab und bilden gemeinsam mit den Verlängerungen Vᵢ eine fachwerkartige Konstruktion. Der obere Geländeträger 24 ist hierfür fest im oberen Auflager 2 verankert.

Die Fig. 6 zeigt eine nicht erfindungsgemäße Treppe, bei der zusätzliche, starre Verstrebungen in Form von Querstäben Qᵢ für den Handlauf 4 vorgesehen sind, wobei jedoch im Gegensatz zur Erfindung keine Trägerseile 3 erforderlich sind. Bei einer solchen, stabilen Ausführung eines Geländers kann auch auf die Stabilisierungsseile 5 verzichtet werden. Die Querstäbe Qᵢ sind einerseits an den keilförmigen Verbindungselementen Kᵢ befestigt, und andererseits am Handlauf 4. Die Querstäbe Qᵢ leiten wiederum einen Teil der Belastung auf einen oberen Geländeträger 24 ab und bilden gemeinsam mit den Verlängerungen Vᵢ eine stabile, fachwerkartige Konstruktion.

In der Fig. 7 ist eine zu Fig. 6 vergleichbare nicht erfindungsgemäße Treppe dargestellt, bei der jedoch die Querstäbe Qᵢ die einzelnen Stufenelemente Eᵢ queren. Wiederum kann im Gegensatz zur Erfindung auf Trägerseile 3 und auf Stabilisierungsseile 5 für das Geländer und den Handlauf 4 verzichtet werden.

Die Fig. 8 zeigt eine zu Fig. 1 vergleichbare Ausführungsform einer erfindungsgemäßen Treppe, bei der jedoch kein Geländer oder Handlauf 4 vorgesehen ist.

Die Fig. 5 und 8 zeigen auch die vielfältigen Möglichkeiten an Ausführungsformen für die erfindungsgemäßen Treppe, die in Form eines Baukastensystems leicht zu verwirklichen sind. Die erfindungsgemäße Treppe ist auch rasch und einfach montierbar, wobei sie aufgrund ihrer Eignung zur Lagerung mithilfe von Trägerseilen 3 auch optisch ungewohnte und ansprechende Umsetzungen erlaubt, aber dennoch über gute Stabilität verfügt.

## Patentansprüche

1. Treppe mit mehreren Stufen, wobei die Stufen jeweils einen Horizontalabschnitt (Hᵢ, i=1...N) als Trittfläche mit zwei quer zur Treppenlaufrichtung orientierten Längsseiten aufweisen, und die Stufen jeweils als einzelne Stufenelemente (Eᵢ) ausgeführt sind, deren Horizontalabschnitt (Hᵢ) auf einer Längsseite in einen abwärts geneigten Auflageabschnitt (Aᵢ) übergeht, der außerhalb der vertikalen Projektion des Horizontalabschnittes (Hᵢ) liegt, und auf der gegenüberliegenden Längsseite in einen abwärts verlaufenden Stützabschnitt (Sᵢ) übergeht, der innerhalb der vertikalen Projektion des Horizontalabschnittes (Hᵢ) liegt, wobei sich der Stützabschnitt (Sᵢ) eines Stufenelements (Eᵢ) auf dem Auflageabschnitt (Aᵢ) des treppabwärts jeweils nächstliegenden Stufenelements (Eᵢ₋₁) abstützt, und zwischen dem Stützabschnitt (Sᵢ) eines Stufenelements (Eᵢ) und dem Auflageabschnitt (Aᵢ) des treppabwärts jeweils nächstliegenden Stufenelements (Eᵢ₋₁) keilförmige Verbindungselemente (Kᵢ) angeordnet sind, **dadurch gekennzeichnet,** dass Trägerseile (3) für die Stufenelemente (Eᵢ) vorgesehen sind, die unterhalb der Treppe gespannt sind, und starre Träger (Tᵢ) zwischen den Stufenelementen (Eᵢ) und den Trägerseilen (3) vorgesehen sind, über die sich die Stufenelemente (Eᵢ) auf den Trägerseilen (3) abstützen.

2. Treppe nach Anspruch 1, **dadurch gekennzeichnet,** dass die starren Träger (Tᵢ) als stab- oder hülsenförmige Träger ausgeführt sind, die sich einerseits an den Trägerseilen (3) abstützen, und andererseits an den Stufenelementen (Eᵢ) befestigt sind.

3. Treppe nach Anspruch 2, **dadurch gekennzeichnet,** dass die Befestigung der stab- oder hülsenförmigen Träger (Tᵢ) an den Stufenelementen (Eᵢ) mithilfe der keilförmigen Verbindungselemente (Kᵢ) erfolgt.

4. Treppe nach Anspruch 2 oder 3, **dadurch gekennzeichnet,** dass die stab- oder hülsenförmigen träger (Tᵢ) zumindest teilweise Verlängerungen (Vᵢ) oberhalb der Treppe aufweisen, an denen zumindest ein Handlauf (4) befestigt ist.

5. Treppe nach Anspruch 4, **dadurch gekennzeichnet,** dass Stabilisierungsseile (5) oberhalb der Treppe gespannt sind, an denen die Verlängerungen (Vᵢ) befestigt sind.

## Claims

1. A stairway having multiple steps, wherein the steps each have a horizontal section (Hᵢ, i = 1... N) as a tread surface, having two longitudinal sides oriented transversely to the stairway running direction, and the steps are each embodied as individual step elements (Eᵢ), the horizontal section (Hᵢ) of which merges on one longitudinal side into a downwardly inclined contact section (Aᵢ), which lies outside the vertical projection of the horizontal section (Hᵢ), and merges on the opposing longitudinal side into a downwardly extending support section (Sᵢ), which lies inside the vertical projection of the horizontal section (Hᵢ), wherein the support section (Sᵢ) of a step element (Eᵢ) is supported on the contact section (Aᵢ) of the respective closest step element (E_{i - 1}) in the downstairs direction, and wedge-shaped connecting elements (Kᵢ) are arranged between the support section (Sᵢ) of a step element (Eᵢ) and the contact section (Aᵢ) of the respective closest step element (E_{i - 1}) in the downstairs direction, **characterized in that** carrier cables (3) for the step elements (Eᵢ) are provided, which are tensioned below the stairway, and rigid carriers (Tᵢ) are provided between the step elements (Eᵢ) and the carrier cables (3), via which the step elements (Eᵢ) are supported on the carrier cables (3).

2. The stairway according to Claim 1, **characterized in that** the rigid carriers (Tᵢ) are embodied as rod-shaped or sleeve-shaped carriers, which are supported on one side on the carrier cables (3), and are fastened on the other side on the step elements (Eᵢ).

3. The stairway according to Claim 2, **characterized in that** the fastening of the rod-shaped or sleeve-shaped carriers (Tᵢ) on the step elements (Eᵢ) is performed with the aid of the wedge-shaped connecting elements (Kᵢ).

4. The stairway according to Claim 2 or 3, **characterized in that** the rod-shaped or sleeve-shaped carriers (Tᵢ) at least partially have extensions (Vᵢ) above the stairway, on which at least one handrail (4) is fastened.

5. The stairway according to Claim 4, **characterized in that** stabilization cables (5) are tensioned above the stairway, on which the extensions (Vᵢ) are fastened.

## Revendications

1. Escalier avec plusieurs marches, dont les marches présentent chacune une partie horizontale (Hᵢ, i = 1...N) servant de surface de marche avec deux côtés longitudinaux orientés perpendiculairement au sens de la volée de marches, et les marches sont réalisées comme des éléments de marche (Eᵢ) séparés dont la partie horizontale (Hᵢ) est suivie sur un côté longitudinal par une section d'appui (Aᵢ) orientée vers le bas qui se trouve en dehors de la projection verticale de la partie horizontale (Hᵢ), et suivie sur le côté longitudinal opposé d'une partie de support (Sᵢ) orientée vers le bas qui se trouve dans la projection verticale de la partie horizontale (Hᵢ), la partie de support (Sᵢ) d'un élément de marche (Eᵢ) s'appuyant sur la partie d'appui (Aᵢ) de l'élément de marche le plus proche (Eᵢ₋₁) dans le sens de descente de l'escalier, et des éléments d'assemblage en forme de coin (Kᵢ) étant disposés entre la partie de support (Sᵢ) d'un élément de marche (Eᵢ) et la partie d'appui (Aᵢ) de l'élément de marche le plus proche (Eᵢ₋₁) dans le sens de descente de l'escalier, **caractérisé en ce que** des câbles de support (3) tendus en dessous de l'escalier sont prévus pour les éléments de marche (Eᵢ), et des supports rigides (Tᵢ), par l'intermédiaire desquels les éléments de marche (Eᵢ) s'appuient sur les câbles portants (3), sont prévus entre les éléments de marche (Eᵢ) et les câbles portants (3).

2. Escalier selon la revendication 1, **caractérisé en ce que** les supports rigides (Tᵢ) sont réalisés comme des supports en forme de barre ou de douille qui s'appuient d'un côté sur les câbles portants (3) et sont fixés de l'autre côté aux éléments de marche (Eᵢ).

3. Escalier selon la revendication 2, **caractérisé en ce que** la fixation des supports en forme de barre ou de douille (Tᵢ) sur les éléments de marche (Eᵢ) est réalisée à l'aide des éléments d'assemblage en forme de coin (Kᵢ).

4. Escalier selon la revendication 2 ou 3, **caractérisé en ce que** les supports en forme de barre ou de douille (Tᵢ) présentent au moins en partie des prolongements (Vᵢ) au-dessus de l'escalier, auxquels au moins une main courante (4) est fixée.

5. Escalier selon la revendication 4, **caractérisé en ce que** des câbles stabilisateurs (5), auxquels les prolongements (Vᵢ) sont fixés, sont tendus au-dessus de l'escalier.
